# DEMANDE DE BREVET EUROPEEN

(11) **EP 0 966 899 A1**
(43) Date de publication de la demande: **29.12.1999**
(21) Numéro de dépôt: 99401586.5
(22) Date de dépôt: 25.06.1999
(51) Int. Cl.: A45D 44/08

(54) **Dispositif de protection utilisé lors du traitement des cheveux ou du cuir chevelu d'un utilisateur**

(30) Priorité: 26.06.1998 FR 9808348
(71) Demandeur: Desport, Guy Régis, 24150 Pontours (FR)
(72) Inventeur: Desport, Guy Régis, 24150 Pontours (FR)
(74) Mandataire: Dronne, Guy

(57) **Abrégé**

La présente invention concerne un dispositif de protection destiné à être utilisé lors du traitement des cheveux ou du cuir chevelu d'un utilisateur dont le cou est placé dans l'encoche d'une cuvette (C). De façon caractéristique, le dispositif comprend un boudin supérieur (10) de support entourant au moins partiellement le cou de l'utilisateur, destiné à être disposé sur la cuvette (C) ; et une jupe d'étanchéité (20) solidaire du boudin supérieur (10), comportant un pan arrière (22) destiné à être disposé dans la cuvette (C) et deux rabats avant (24, 26) destinés à être disposés sur la poitrine de l'utilisateur.

## Description

La présente invention concerne un dispositif de protection utilisé lors du traitement des cheveux ou du cuir chevelu d'un utilisateur.

Les professionnels, tels les coiffeurs, utilisent, en général, un bac ou cuvette comportant une encoche dans laquelle l'utilisateur place sa nuque. Cette cuvette étant rigide, la position de l'utilisateur est inconfortable. De plus, l'encoche, du fait de la rigidité de la cuvette elle-même, n'épouse pas parfaitement la nuque de l'utilisateur et l'eau, s'écoulant de la tête de l'utilisateur, peut donc s'écouler le long de la nuque de celui-ci mouillant ainsi ses vêtements au niveau du dos, voire les tachant, lorsque l'eau contient des produits chimiques tels que, par exemple, des colorants.

Pour pallier à ces inconvénients, on place, en général, une serviette éponge roulée entre le cou de l'utilisateur et l'encoche de la cuvette. Cette serviette permet d'assurer une certaine étanchéité, car elle absorbe l'eau qui est susceptible de s'écouler le long de la nuque de l'utilisateur. Néanmoins, la serviette ne recouvrant pas la poitrine de l'utilisateur, les vêtements de l'utilisateur risquent d'être mouillés ou tachés au niveau de la poitrine.

Un objet de la présente invention est de fournir un dispositif simple et efficace permettant d'assurer une bonne étanchéité entre le cou de l'utilisateur et la cuvette et une protection efficace des vêtements de l'utilisateur.

Ce but est atteint au moyen d'un dispositif de protection destiné à être utilisé lors du traitement des cheveux ou du cuir chevelu d'un utilisateur dont la nuque est placée dans l'encoche d'une cuvette. Selon l'invention, le dispositif comprend un boudin supérieur de support entourant au moins partiellement le cou dudit utilisateur et destiné à être disposé sur la cuvette et une jupe d'étanchéité solidaire du boudin supérieur, comportant un pan arrière destiné à être disposé dans la cuvette et deux rabats avant destinés à être disposés sur la poitrine de l'utilisateur.

Le boudin supérieur équipant le dispositif de l'invention a une longueur suffisante pour soutenir au moins la nuque de l'utilisateur. Il peut également être suffisamment long pour entourer totalement le cou de l'utilisateur, ses deux extrémités se rejoignant sous le menton de celui-ci. Le boudin supérieur placé sur la cuvette, sert de reposoir à l'arrière de la tête de l'utilisateur assurant ainsi son confort et une position de sa tête adaptée au traitement de ses cheveux.

La jupe équipant le dispositif de l'invention est, de préférence, réalisée en une matière plastique qui, sous l'effet de l'eau ruisselant dans la cuvette, adhère à la surface de ladite cuvette. La jupe est solidarisée au boudin supérieur, par exemple par thermosoudage. Les deux rabats avant de cette jupe protègent efficacement la poitrine de l'utilisateur des éventuelles projections. Le pan arrière de la jupe, placé dans la cuvette, permet à l'eau de glisser de la tête de l'utilisateur dans la cuvette, en empêchant l'eau de s'infiltrer sous le boudin supérieur et donc de s'écouler entre la nuque de l'utilisateur et la cuvette.

Avantageusement, le boudin supérieur est gonflable et comporte une valve destinée à son gonflage. Un tel boudin supérieur gonflable permet d'adapter le dispositif en fonction de la taille du cou de l'utilisateur. En gonflant plus ou moins ledit boudin supérieur, on parvient à obtenir une position de la nuque de l'utilisateur assurant une étanchéité satisfaisante, à la fois, au niveau du cou de l'utilisateur (le boudin enserrant le cou de l'utilisateur, l'eau ne peut s'écouler entre le cou de l'utilisateur et ledit boudin supérieur) et au niveau de l'encoche de la cuvette (le boudin supérieur étant comprimé contre la cuvette, l'eau ne peut s'écouler entre la cuvette et ledit boudin supérieur). Le boudin supérieur étant gonflable, sa dureté peut être ajustée selon les désirs de l'utilisateur assurant ainsi son confort. Contrairement à un boudin supérieur réalisé en mousse ou tout autre matériau susceptible de se tasser ou de s'affaisser, un boudin supérieur gonflable peut être régulièrement regonflé, permettant ainsi un nombre d'utilisations quasiment illimité du dispositif de l'invention.

Selon un premier mode de réalisation, le dispositif de l'invention comporte, en outre, un col s'étendant dans une direction sensiblement perpendiculaire au plan du boudin supérieur. Ce col se prolonge de part et d'autre du boudin supérieur et est en contact avec le cou et/ou la nuque de l'utilisateur. Ce col peut être disposé sur une portion du boudin supérieur correspondant, au moins, à la position de la nuque de l'utilisateur ou sur la totalité de la longueur du boudin supérieur. La présence de ce col améliore encore l'étanchéité entre le cou de l'utilisateur et le boudin supérieur. Par ailleurs, le col étant susceptible de s'écraser lorsque l'utilisateur penche sa tête en arrière, il confère donc au dispositif de l'invention, un meilleur soutien de la nuque de l'utilisateur et un confort accru. Ce type de dispositif convient parfaitement à un utilisateur ayant un cou relativement large.

Selon un second mode de réalisation, utilisable pour des tailles de cou plus réduites, le dispositif de l'invention comporte, en outre, un boudin d'étanchéité intérieur, disposé à l'intérieur du boudin supérieur et destiné à venir en contact avec la nuque et/ou le cou de l'utilisateur. La présence de ce second boudin d'étanchéité présent, au moins au niveau de la nuque de l'utilisateur, mais susceptible également de s'étendre sur toute la longueur du boudin supérieur, permet une étanchéité améliorée entre la nuque et/ou le cou de l'utilisateur et le boudin supérieur. Le boudin d'étanchéité intérieur se révèle, en effet, particulièrement efficace lors du traitement des cheveux situés dans la nuque de l'utilisateur. Lorsque l'utilisateur relève la tête afin de permettre le traitement de ses cheveux situés dans sa nuque, le boudin intérieur, n'étant plus comprimé par la nuque de l'utilisateur, comble le vide formé entre la nuque de l'utilisateur et le boudin supérieur. L'étanchéité entre le cou de l'utilisateur et le boudin supérieur est donc, ainsi, quasiment parfaite, quelle que soit la position de l'utilisateur.

Dans ce second mode de réalisation, le dispositif comporte, en outre, et de préférence, un coussin de confort destiné à être posé sur les épaules de l'utilisateur. Ce coussin de confort est relié au boudin d'étanchéité intérieur au moyen d'une membrane. Le coussin de confort est glissé entre les épaules de l'utilisateur et la face interne de la cuvette, améliorant ainsi son confort. La présence de la membrane complète avantageusement l'étanchéité procurée par la présence dudit boudin intérieur. Le coussin de confort sera de préférence un boudin gonflable identique au boudin gonflable précédemment décrit afin de faciliter la fabrication en série du dispositif selon l'invention.

Avantageusement, le dispositif de l'invention comporte en outre des moyens d'attache destinés à relier l'un à l'autre les rabats avant. Ces moyens d'attaches peuvent être, par exemple, des liens noués sur le devant, des boutons ou encore des bandes agrippantes. La solidarisation des deux rabats avant permet une meilleure protection de la poitrine de l'utilisateur.

Les différents éléments du dispositif de la présente invention sont, par exemple, réalisés en une matière plastique telle que le PVC. Avantageusement, afin d'éviter toute réaction cutanée, la partie en contact avec la nuque et/ou le cou de l'utilisateur est recouverte d'un matériau anallergique, par exemple, du type commercialisé sous la marque Dermalon®.

L'invention sera bien comprise et ses avantages apparaîtront mieux à la lecture de la description détaillée qui suit, de deux modes de réalisation représentés à titre d'exemples non limitatifs. La description se réfère aux dessins annexés sur lesquels :
- la figure 1 représente une vue du dessus d'un premier mode de réalisation de la présente invention ;
- la figure 2 représente une vue du dessous de ce premier mode de réalisation ;
- la figure 3 représente une vue du dessus d'un second mode de réalisation de la présente invention ;
- la figure 4 représente une vue en perspective du second mode de réalisation de la présente invention ;
- la figure 5 représente le dispositif de la figure 4, passé au cou d'un utilisateur.

La figure 1 représente une vue du dessus d'un premier mode de réalisation de la présente invention. Le dispositif de l'invention comporte un boudin gonflable 10 en matière plastique solidarisé à une jupe 20. Le boudin gonflable est équipé d'une valve V destinée à son gonflage. L'intérieur du boudin supérieur 10 est pourvu d'un col 11 s'étendant perpendiculairement au boudin supérieur 10 au-dessus et au-dessous de celui-ci. Le col 11 est réalisé en matière plastique anallergique du type Dermalon®. La jupe 20 est constituée d'un pan arrière 22 et de deux rabats avant respectivement 24 et 26. Les deux rabats avant 24 et 26 sont munis de bandes agrippantes 28. Ce dispositif est utilisé pour des tailles de cou allant du 23 au 36 et du 39 au 46.

La figure 2 représente une vue du dessous du premier mode de réalisation de la présente invention. Le col 11 se prolonge également sur la face inférieure du dispositif, au delà du boudin supérieur 10, de façon à recouvrir toute la longueur de la nuque de l'utilisateur.

La figure 3 représente une vue du dessus d'un second mode de réalisation de la présente invention. Selon ce mode de réalisation, le dispositif comprend un boudin supérieur gonflable 10 dont la partie arrière, correspondant à la nuque de l'utilisateur, est équipée d'un boudin d'étanchéité intérieur 12 réalisé en matière plastique souple ou en mousse. Comme précédemment, le dispositif comporte une jupe 20 constituée d'un pan arrière 22 et de deux rabats avant 24 et 26. Les rabats avant 24 et 26 sont équipés de bandes agrippantes 28. Ce dispositif est utilisé pour des tailles de cou allant du 36 au 39.

La figure 4 représente plus en détails, le second mode de réalisation de la présente invention. Le boudin d'étanchéité intérieur 12 est recouvert par une membrane 13 soudée au boudin supérieur 10. La partie inférieure de la membrane 13 est munie d'un coussin de confort 14 ayant une forme adaptée pour être posée sur les deux épaules de l'utilisateur. Le coussin de confort 14 est réalisé en une pièce. La membrane 13 recouvrant le boudin d'étanchéité intérieur 12 est réalisée en un matériau anallergique.

La figure 5 représente le second mode de réalisation de la présente invention, mis en place sur les épaules d'un utilisateur. Le pan arrière 22 de la jupe 20 est disposé dans la cuvette C. Les deux rabats avant 24 et 26 sont disposés sur la poitrine de l'utilisateur. Le boudin supérieur 10 repose sur la cuvette C et sert de support à l'arrière de la tête de l'utilisateur. Le coussin de confort 14 est placé sur les épaules de l'utilisateur entre la cuvette C et ses épaules.

## Revendications

1. Dispositif de protection utilisé lors du traitement des cheveux ou du cuir chevelu d'un utilisateur dont le cou est placé dans l'encoche d'une cuvette (C), ledit dispositif étant caractérisé en ce qu'il comprend ;
- un boudin supérieur (10) de support entourant au moins partiellement le cou dudit utilisateur, destiné à être disposé sur ladite cuvette (C) ; et
- une jupe d'étanchéité (20) solidaire dudit boudin supérieur (10), comportant un pan arrière (22) destiné à être disposé dans ladite cuvette (C) et deux rabats avant (24, 26) destinés à être disposés sur la poitrine de l'utilisateur.

2. Dispositif selon la revendication 1, caractérisé en ce que ledit boudin supérieur (10) est gonflable et comporte une valve (V) destinée à son gonflage.

3. Dispositif selon l'une des revendications 1 et 2, caractérisé en ce qu'il comporte en outre un col (11) s'étendant dans une direction sensiblement perpendiculaire au plan dudit boudin supérieur (10), ledit col (11) se prolongeant de part et d'autre dudit boudin supérieur (10) et étant en contact avec le cou et/ou la nuque de l'utilisateur.

4. Dispositif selon l'une des revendications 1 et 2, caractérisé en ce qu'il comporte, en outre, un boudin d'étanchéité intérieur (12), disposé à l'intérieur dudit boudin supérieur (10) et destiné à venir en contact avec le cou et/ou la nuque de l'utilisateur.

5. Dispositif selon la revendication 4, caractérisé en ce qu'il comporte en outre un coussin de confort (14) destiné à être posé sur les épaules de l'utilisateur, ledit coussin de confort (14) étant relié audit boudin d'étanchéité intérieur (12) au moyen d'une membrane (13).

6. Dispositif selon l'une quelconque des revendications 1 à 5, caractérisé en ce qu'il comporte en outre des moyens d'attache (28) destinés à relier l'un à l'autre lesdits rabats avant (24, 26).

7. Dispositif selon l'une quelconque des revendications 1 à 6, caractérisé en ce que la partie en contact avec le cou et/ou la nuque de l'utilisateur est recouverte d'un matériau anallergique.
